# FASCICULE DE BREVET EUROPEEN

(11) **EP 0 576 648 B1**
(45) Date de publication et mention de la délivrance du brevet: **30.07.1997**
(21) Numéro de dépôt: 93901580.6
(22) Date de dépôt: 20.01.1993
(51) Int. Cl.: A44C 5/10

(54) **BRACELET, NOTAMMENT BRACELET DE MONTRE**
ARMBAND, INSBESONDERE UHRARMBAND
STRAP, IN PARTICULAR FOR WRISTWATCHES

(30) Priorité: 21.01.1992 CH 157/92
(43) Date de publication de la demande: 05.01.1994
(73) Titulaire: COMPLICATIONS S.A., CH-2117 La Cote-aux-Fées (CH)
(72) Inventeur: SCHICK, Hervé, c/o Meca-Control, F-25000 Besançon (FR)
(74) Mandataire: Micheli & Cie
(86) Numéro de dépôt international: CH9300013
(87) Numéro de publication internationale: WO9313686

(56) Documents cités:
- EP-A- 0 118 774
- CH-A- 659 571
- CH-A- 664 267
- CH-A- 664 475
- GB-A- 331 155
- GB-A- 1 246 865

## Description

La présente invention a pour objet un bracelet de montre formé d'une succession de maillons articulés les uns aux autres. Il existe de nombreux bracelets de ce type qui généralement comportent un certain nombre de maillons amovibles pour permettre la mise de longueur du bracelet en fonction du poignet de l'utilisateur.

Ces bracelets sont généralement destinés à équiper un type de boîte de montre donné auquel ils sont particulièrement destinés de par leur forme ou leur décor.

Actuellement pour un même type de boîte de montre il existe souvent plusieurs variantes, exécutions en or, en or et en couleur, avec ou sans brillants ou pierres précieuses. Pour chacune de ces variantes il est souhaitable de disposer d'une variante particulière du bracelet pour que les décors correspondent et que la montre-bracelet forme une unité. Ceci implique de disposer d'un assortiment important de bracelet et malgré cela ne permet pas à l'acheteur de personnaliser sa montre puisque les variantes de bracelets, assorties aux variantes de boîtiers, sont décidées par le fabricant.

La présente invention a pour but de réduire le nombre de variantes de bracelets devant être stockés tout en permettant de réaliser un plus grand nombre de variations au désir de l'acheteur par l'assemblage d'éléments standards dans différentes configurations. Un autre but de l'invention est de réaliser un bracelet robuste, facilement démontable et dont les éléments nécessaires à l'assemblage et à la fixation des éléments décoratifs restent discrets voire invisibles. Un autre but est de pouvoir réaliser des maillons centraux de dimensions importantes, creux ou pleins, notamment pleins en pierre tout en évitant le problème lié à la fragilité aux chocs de tels éléments.

On connaît du document EP-A1-0.118.774 un bracelet de montre formé de la succession de maillons centraux, intermédiaires et latéraux dans lequel chaque maillon central comporte à chacune de ses extrémités deux organes de liaison traversant un maillon intermédiaire distinct et dont les extrémités, situées du même côté du maillon central, sont reliées à un maillon latéral.

Dans cette réalisation, les maillons centraux munis sur leurs tranches latérales de taraudages ou de perçages dans lesquels viennent se visser ou se chasser des vis ou des goupilles traversant deux maillons intermédiaires adjascents et un maillon latéral. La tête de ces vis ou goupilles prend appui sur la tranche externe du maillon latéral et sont visibles sur la tranche externe des maillons latéraux. Un tel bracelet ne permet donc pas de résoudre tous les problèmes résolus par la présente invention ni d'atteindre tous les buts que la titulaire s'est fixés.

Ces buts sont par contre obtenus par le bracelet de montre selon l'invention qui se caractérise par les caractéristiques énumérées à la revendication 1.

Le dessin annexe illustre partiellement, schématiquement, et à titre d'exemple une forme d'exécution du bracelet selon l'invention.

Les figures 1 et 2 illustrent chacune la succession de trois maillons du bracelet, l'exécution de la figure 1 comportant des maillons en pierre et l'exécution de la figure 2 des maillons métalliques, tous ces maillons étant interchangeables et amovibles. La figure 3 illustre le corps métallique d'un maillon central du bracelet.

La figure 4 illustre un flasque de maillon central coopérant avec un corps de maillon central métallique des figures 2 et 3.

Les figures 5 et 6 illustrent deux flasques de maillon central coopérant avec un corps en pierres de maillon central du bracelet illustré à la figure 1.

La figure 7 illustre en perspective un maillon intermédiaire.

Les figures 8 à 10 illustrent un maillon extérieur et son cavalier vu de côté et de dessous.

Le bracelet objet de l'invention comporte des maillons centraux, des maillons intermédiaires et des maillons extérieurs. Les maillons intermédiaires et extérieurs sont tous standards, identiques, tandis que les maillons centraux peuvent être soit métalliques, soit comporter une pierre comme élément décoratif principal. Le bracelet est conçu pour que tous les maillons soient amovibles et surtout pour que les maillons centraux, métalliques ou comportant une pierre, soient interchangeables au gré de l'acheteur afin de modifier l'aspect du bracelet tout en n'utilisant que des éléments standards amovibles et interchangeables.

Le bracelet comporte bien entendu des éléments d'extrémité destiné à être reliés soit à la boîte d'une montre, soit à un fermoir. Ces éléments ne seront pas décrits ici car il ne sont pas l'objet de l'invention.

Se référant à la figure 1, le bracelet comporte des maillons extérieurs 1, des maillons intermédiaires 2 et des maillons centraux 3 dont l'élément décoratif principal est constitué par un cylindre en pierres précieuses ou semi-précieuses 4.

Chaque maillon central 3 comporte un cylindre en pierre 3, percé d'un trou axial traversant, et deux flasques 5, 6 métalliques. Les flasques 5 présentent trois perçages traversant, un perçage central 7 présentant un chambrage de plus grand diamètre débouchant sur sa face externe 8 et deux perçages latéraux 9 présentant des chambrages de plus grand diamètre débouchant sur sa face interne 10. Cette face interne 10 présente un rebord 11 venant en position de service entourer l'une des extrémités du corps cylindrique 4.

Le flasque 6 de chaque maillon central 3 comporte à l'instar des flasques 5 des perçages 9 et un rebord 11, mais le perçage 7 est remplacé par un taraudage 12.

En position assemblée de service le corps 4 est serré entre deux flasques 5, 6 qui sont maintenus à l'aide d'une vis 18, dont la tête bute contre l'épaulement du perçage 7 du flasque 5, traversant le corps 4 et dont l'extrémité filetée est vissée dans le taraudage 12 du flasque 6.

L'assemblage formé du corps 4, des flasques 5,6 et de la vis 18 constitue un maillon central 3.

Un tel maillon central 3 est relié à chacune de ses extrémités à deux maillons intermédiaires 2 voisins par des pivots de fixations 13. Chaque pivot 13 comporte une tête cylindrique 14 prisonnière du chambrage de plus grand diamètre d'un perçage 9 d'un flasque 5,6. Le pivot 13 traverse ce flasque 5,6, traverse également un maillon intermédiaire 2 par un trou 15 de celui-ci (figure 7) et comporte à proximité de son autre extrémité, une gorge définissant une portion de plus faible diamètre 16 de ce pivot 13.

Les extrémités comprenant la portion de diamètre réduit 16 de deux pivots 13 adjacents, tourillonés dans un même flasque 5, 6, sont engagés dans une creusure borgne 17 pratiquée dans un maillon externe 1. Un cavalier 19 relie deux pivots 13 adjacents par des becs 20 s'introduisant dans les gorges de ces pivots 13. Ce cavalier 19 est, en position de service, également logé dans la creusure 17 du maillon extérieur et il est maintenu dans cette position par une vis 21 traversant la paroi du maillon extérieur et vissée dans un taraudage 22 du cavalier.

Le bracelet ainsi réalisé est extrêmement souple et chaque maillon 1,2,3 est amovible et interchangeable. Ceci est notamment intéressant pour les maillons centraux 3 dont le corps 4 peut être remplacé par un autre, muni d'une pierre présentant une autre couleur ou une autre texture, à la demande de l'acheteur permettant ainsi de personnaliser le bracelet.

Dans la forme d'exécution du bracelet illustré à la figure 2, comportant des maillons centraux 3 métalliques, le bracelet comporte les même maillons intermédiaires 2 et extérieurs 1 que dans l'exécution de la figure 1.

Ici les maillons centraux 3 comportent un corp métallique tubulaire 23 dont la surface externe est rainurée, mais qui pourrait présenter une autre finition ou un autre décor. Ce corps tubulaire est fermé à ses extrémités par des flasques 24 présentant un rebord 25 entourant l'extrémité correspondante du corps 23. Chaque flasque 24 comporte deux perçages 26.

Dans cette exécution le bracelet comporte encore des axes 27 dont les extrémités sont conformées comme celles des pivots 13 et sont maintenues de façon identique dans la creusure 17 d'un maillon extérieur 1 à l'aide d'un cavalier 19 et d'une vis 21.

Deux axes 27 adjacents, fixés a un même maillon extérieur 1, traversent deux maillons intermédiaires 2 adjacents par les perçages 15 et traversent un maillon central 3 par les perçages 26 des flasques et l'intérieur du corps tubulaire 23.

Dans cette exécution également chaque maillon 1, 2, 3, est amovible et chaque maillon central 3 peut être échangé sans que tout le bracelet doive être démonté. On peut donc ici également en offrant plusieurs corps tubulaires 23 d'aspect différent personnaliser le bracelet à la demande du client et changer maillon par maillon pour obtenir l'aspect désiré sans défaire tout le bracelet.

Comme de plus les extrémités des axes 27 sont conformées de façon identique aux extrémités du pivot 13 on peut également remplacer un maillon central 3 métallique (figure 2) par un maillon central 3 comportant un corps 4 en pierre et réaliser ainsi un bracelet composite pierre-métal ce qui n'a jamais pu être proposé jusqu'ici.

Le principal intérêt de ce nouveau bracelet réside dans sa conception qui permet de remplacer un maillon, notamment un maillon central par un autre sans démonter tout le bracelet et également de pouvoir interchanger indifféremment des maillons centraux métalliques avec des maillons centraux ayant un corps en pierre ou autre matière.

Il est évident que dans une variante les maillons centraux métalliques peuvent être munis d'un corps tubulaire de flasque 5,6 et de pivot 13, le tout étant maintenu assemblé par la vis 18.

Cette solution qui comporte plus de pièces métalliques est optionnelle pour un maillon central tubulaire métallique, elle est par contre nécessaire dans le cas d'un maillon central ayant un corps en pierre car celui-ci ne peut pas être percé de deux trous longitudinaux qui le rendrait trop fragile.

Ainsi, le présent bracelet se distingue essentiellement en ce qu'il comporte des maillons centraux munis de chaque côté de deux organes de liaison latéraux traversant chacun un maillon intermédiaire, et solidarisés axialement mais non en rotation avec un maillon extérieur. Ainsi, chaque maillon central du bracelet peut être amovible et interchangeable sans démonter tout le bracelet et différents types de maillons centraux, métalliques ou comportant un corps en pierre, peuvent être prévus pour personnaliser à la demande un bracelet.

Il est évident que les extrémités du bracelet pourraient comporter une largeur inférieure. Dans ce cas les maillons centraux dit de chute sont prévus qui réduiraient progressivement la largeur du bracelet. De même les extrémités du bracelet sont munies d'éléments adaptés à les relier à la boîte de montre ou à un fermoir.

Dans certaines exécutions, des joints peuvent être interposés entre les flasques et le corps des maillons centraux.

Il va de soi que le corps des maillons centraux, qu'il soit tubulaire ou plein peut présenter une section circulaire, ovale, elliptique, polygonale ou autre.

Un autre avantage important de la présente invention dans le cas de maillons centraux en pierre, notamment en pierres précieuses ou semi-précieuses, réside dans le fait que ce maillon central peut être axialement précontraint à l'aide de la vis 18 et des flasques 5, 6 ce qui diminue très sensiblement la fragilité aux chocs de ces éléments en pierre.

## Revendications

1. Bracelet, notamment bracelet de montre, formé de la succession de maillons centraux (3), intermédiaires (2) et latéraux (1) dans lequel chaque maillon central (3) comporte à chacune de ses extrémités, situées de part et d'autre de l'axe longitudinal du bracelet, deux organes de liaison (13) traversant librement un maillon intermédiaire (2) distinct et dont les extrémités (16), situées du même côté du maillon central (3), sont reliées a un maillon latéral (1); caractérisé par le fait que les organes de liaison (13) sont montés rotatifs, tout en ayant une position axiale fixe, sur les maillons centraux (3); par le fait que chaque maillon latéral (1) comporte un logement borgne (17) débouchant sur sa face interne; par le fait que le logement (17) reçoit d'une part les extrémités (16) des deux organes de liaison (13) d'un maillon central (3) et d'autre part un dispositif de fixation (19 à 22) qui assemble lesdites extrémités (16) au maillon latéral (1) tout en autorisant leur rotation relative.

2. Bracelet selon la revendication 1, caractérisé par le fait que le dispositif de fixation (19 à 22) comporte un cavalier (19) muni de deux becs (20) s'engageant dans des gorges que comportent les extrémités (16) des organes de liaison (13); et par le fait qu'une vis (21) traversant la face inférieure du maillon latéral (1) est vissée dans un taraudage (22) que comporte le cavalier (19) fixant ainsi la position axiale de service des organes de liaison (13) par rapport au maillon latéral (1).

3. Bracelet selon l'une des revendications 1 ou 2, caractérisé par le fait que les maillons intermédiaires (2) comportent deux trous (15) donnant passage aux organes de liaison (13) de deux maillons centraux (3) adjacents.

4. Bracelet selon l'une des revendications 1 à 3, caractérisé par le fait que les maillons centraux (3) comportent un corps tubulaire (23) et deux flasques (24) obturant les extrémités du corps (23), ces flasques (24) comportant des perçages (26) donnant passage à deux axes (27) dont les extrémités (13), émergeant latéralement des flasques (24), constituent lesdits organes de liaison.

5. Bracelet selon l'une des revendications 1 à 3, caractérisé par le fait que les maillons centraux (3) comportent un corps (4) cylindrique ou polygonal percé d'un trou axial dont les extrémités sont obturées chacune par un flasque (5,6); par le fait que les deux flasques (5,6) comportent des perçages (9) munis d'un chambrage de plus grand diamètre sur la face interne jouxtant le corps (4) et par le fait qu'une vis (18) relie les deux flasques (5,6) et passe au travers du corps (4).

6. Bracelet selon la revendication 5, caractérisé par le fait que chaque maillon central (3) comporte quatre pivots (13) s'étendant hors des flasques (5,6) et sont prisonniers de ceux-ci par une tête (10,14) logée dans le chambrage correspondant, ces pivots (5,6) constituant les organes de liaison traversant deux maillons intermédiaires (2) adjacents et reliés à un maillon latéral (1).

7. Bracelet selon l'une des revendications 5 ou 6, caractérisé par le fait que le maillon central (3) est en pierres précieuses ou semi-précieuses et qu'il est précontraint axialement à l'aide des flasques (5,6) et de la vis (18).

## Claims

1. A strap, in particular a strap for a wrist watch, comprised of a succession of central links (3), intermediate links (2) and lateral links (1), in which each central link (3) has at each one of its ends and situated on the two sides of the longitudinal axis of the strap, two linkage members (13) extending freely through a separate intermediate link (2) and of which the ends (16) situated on the same side of the central link (3) are connected to a lateral link (1); characterized in that the linkage members (13) are mounted rotatably, while having a fixed axial position, on the central links (3); in that each lateral link (1) includes a blind housing (17) opening on its internal face; in that the housing (17) receives, on the one hand, the ends (16) of the two linkage members (13) of a central link (3) and, on the other hand, a fastening device (19 to 22) which holds said ends (16) to the central link (1) while authorising their relative rotation.

2. A strap according to claim 1, characterized in that the fastening device (19 to 22) includes a saddle (19) having two hooks (20) engaged into grooves provided on the ends (16) of the linkage members (13); and in that a screw (21) extending through tile lower face of the lateral link (1) is screwed into a threaded hole (22) of the saddle (19), thus setting the axial operative position of the linkage members (13) with respect to the lateral link (1).

3. A strap according to one of claims 1 or 2, characterized in that the intermediate links (2) have two holes (15) allowing the passage of the linkage members (13) of two adjoining central links (3).

4. A strap according to one of claims 1 to 3, characterized in that the central links (3) have a tubular body (23) and two end plates (24) closing the ends of the body (23), these end plates (24) having bores (26) for the passage of two shafts (27) of which the ends (13) protruding laterally from the end plates (24) provide said linkage members.

5. A strap according to one of claims 1 to 3, characterized in that the central links (3) have a cylindrical or a polygonal body (4) having an axial through bore of which the ends are each one blocked by an end plate (5, 6); in that the two end plates (5, 6) have bores (9) with counterbores of a larger diameter on the inner face adjoining the body (4) and in that a screw (18) connects the two end plates (5, 6) and extends through the body (4).

6. A strap according to claim 5, characterized in that each central link (3) has four pivots (13) protruding from the end plates (5, 6) and captured therein by a head (10, 14) housed in the corresponding counterbore, these pivots (5, 6) forming the linkage members extending through two intermediate links (2) adjoining, and linked to a lateral link (1).

7. A strap according to one of claims 5 or 6, characterized in that the central link (3) is made of precious or semi-precious stone and in that it is prestressed axially by means of the end plates (5, 6) and of the screw (18).

## Patentansprüche

1. Armband, insbesondere Uhrarmband, das aus der Folge von Mittelgliedern (3), Zwischengliedern (2) und Randgliedern (1) gebildet wird, worin jedes Mittelglied (3) an jedem seiner beiden, zu beiden Seiten der Längsachse des Armbandes befindlichen Enden zwei Verbindungsorgane (13) aufweist, die frei durch je ein verschiedenes Zwischenglied (2) gehen und mit ihren auf derselben Seite des Mittelgliedes (3) befindlichen Enden (16) an ein Randglied (1) angeschlossen sind; dadurch gekennzeichnet, dass die Verbindungsorgane (13) drehbar, jedoch in einer unveränderlichen axialen Stellung auf die Mittelglieder (3) montiert sind; dadurch, dass jedes Randglied (1) ein nach seiner Innenseite hin offenes, blindes Lager (17) aufweist; und dadurch, dass das Lager (17) einerseits die Enden (16) der beiden Verbindungsorgane (13) eines Mittelgliedes (3) und andererseits eine Befestigungsvorrichtung (19 bis 22) aufnimmt, die die benannten Enden (16) am Randglied (1) zusammenhält, dabei aber zulässt, dass sich diese Enden gegeneinander drehen.

2. Armband gemäss Anspruch 1, dadurch gekennzeichnet, dass die Befestigungseinrichtung (19 bis 22) eine Klammer (19) aufweist, die mit zwei Nasen (20) versehen ist, die in die Kehlen einrasten, die sich an den Enden (16) der Verbindungsorgane (13) befinden; und dadurch, dass eine Schraube (21), die durch die Unterseite des Randgliedes (1) läuft, in ein an der Klammer (19) befindliches Innengewinde (22) eingeschraubt ist und dadurch die axiale Dienststellung der Verbindungsorgane (13) bezüglich des Randgliedes (1) festlegt.

3. Armband gemäss einem der Ansprüche 1 oder 2, dadurch gekennzeichnet, dass die Zwischenglieder (2) zwei Löcher (15) zum Durchlass der Verbindungsorgane (13) zweier benachbarter Mittelglieder (3) aufweisen.

4. Armband gemäss einem der Ansprüche 1 bis 3, dadurch gekennzeichnet, dass die Mittelglieder (3) einen röhrenförmigen Körper (23) und zwei die Enden des Körpers (23) abdeckende Flansche (24) aufweisen, wobei diese Flansche (24) Bohrungen (26) zum Durchlass zweier Achsen (27) aufweisen, deren seitlich aus den Flanschen (24) herausragende Enden (13) die benannten Verbindungsorgane darstellen.

5. Armband gemäss einem der Ansprüche 1 bis 3, dadurch gekennzeichnet, dass die Mittelglieder (3) einen axial durchbohrten zylindrischen oder vieleckigen Körper (4) aufweisen, dessen Enden durch je einen Flansch (5, 6) abgedeckt werden; dadurch, dass die beiden Flansche (5, 6) Bohrungen (9) aufweisen, die mit einer Senkung grösseren Durchmessers auf der an den Körper (4) angrenzenden Innenseite versehen sind; und dadurch, dass eine Schraube (18) die beiden Flansche (5, 6) verbindet und durch den Körper (4) hindurchläuft.

6. Armband gemäss Anspruch 5, dadurch gekennzeichnet, dass jedes Mittelglied (3) vier Zapfen (13) aufweist, die sich aus den Flanschen (5, 6) heraus erstrecken und mittels eines in der entsprechenden Senkung sitzenden Kopfes (10, 14) darin festgehalten werden, wobei diese Zapfen (5, 6) die Verbindungsorgane darstellen, die zwei benachbarte Zwischenglieder (2) durchqueren und an ein Randglied (1) angeschlossen sind.

7. Armband gemäss einem der Ansprüche 5 oder 6, dadurch gekennzeichnet, dass das Mittelglied (3) aus Edel- oder Halbedelsteinen besteht und mit Hilfe der Flansche (5, 6) und der Schraube (18) axial vorgespannt ist.
